# EUROPÄISCHE PATENTSCHRIFT

(11) **EP 0 089 000 B1**
(45) Veröffentlichungstag und Bekanntmachung des Hinweises auf die Patenterteilung: **08.07.1987**
(21) Anmeldenummer: 83102301.5
(22) Anmeldetag: 09.03.1983
(51) Int. Cl.: F42B 13/06

(54) **Panzerbrechendes Wuchtgeschoss**
Projectile with armour-piercing core
Projectile à noyau perforant

(30) Priorität: 11.03.1982 DE 3208809
(43) Veröffentlichungstag der Anmeldung: 21.09.1983
(73) Patentinhaber: Rheinmetall GmbH, 40880 Ratingen (DE); ETAT-FRANCAIS représenté par le DELEGUE GENERAL POUR L'ARMEMENT, F-75997 Paris Armées (FR)
(72) Erfinder: Bethmann, Karl Wilhelm, D-4130 Moers (DE); Bisping, Bernhard, D-4030 Ratingen 6 (DE); Wallow, Peter, D-4000 Düsseldorf 12 (DE); Montier, Patrick, F-18000 Bourges (FR); Sauvestre, Jean-Claude, F-18230 St. Doulchard (FR)
(74) Vertreter: Behrens, Ralf Holger (DE)

## Beschreibung

Die Erfindung betrifft ein panzerbrechendes Wuchtgeschoß mit dem Merkmal des Oberbegriffs des Patentanspruchs 1.

Ein solches sogenanntes Langgeschoß ist aus der DE-C-14 28 679 bekannt. Dort sind in einer das ganze Geschoß umgebenden Hülle als Halteelement Hartkernelemente und dazwischen dämpfende Elemente angeordnet. Es sollen überkalibergroße Löcher in einer Zielplatte erzeugt werden, um das Heckteil des Geschosses ungehindert passieren zu lassen. Bei dem Einsatz eines solchen Geschosses auf eine geneigte sehr dicke Panzerplatte neigt sich die Achse eines sich bildenden Durchdringungskanals nach einer Seite hin, sobald die Entfernung dahin zum Plattenrand kürzer ist, als in gerader Richtung zum Plattenrand hin. Hierdurch kommt es bei dem bekannten Geschoß, insbesondere infolge der Hülle und der Dämpfungselemente, sowie auch infolge der kegeligen Spitze des Heckteils zu einem Ablenken des Heckteils, wodurch bei Mehrplattenzielen die Zielwirksamkeit des Geschosses empfindlich beeinträchtigt wird.

Aus der DE-C-85 148 ist ein Kurzgeschoß mit einem panzerbrechenden Kern relativ großen Länge/Durchmesserverhältnisses bekannt. Der Kern ist von einem Geschoßmantel, ähnlich einem Treibkäfig, umgeben. Der Geschoßmantel bleibt beim Eindringen des Kerns in eine Zielplatte zurück.

Aus der EP-A-00 13 367 ist ein anderes Kurzgeschoß bekannt, bei dem eim panzerbrechender Geschoßmantel um einen Kern als Halteelement gewickelt ist.

Beide Ausführungsformen nach dem vorstehend genannten Stand der Technik verhindern nicht das Ablenken des Geschosses beim Einsatz gegen Mehrfachziele. Das gleiche gilt für Figur 3 der EP-A-00 51 375, bei dem ein von der Spitze ausgehendes Halteelement sich durch den Geschoßkörper hindurch erstreckt.

Aufgabe der Erfindung ist es, das eingangs erwähnte Geschoß für den Einsatz auf Mehrfachziele dahingehend zu verbessern, daß es einerseits nicht aus seiner Eindringrichtung abgelenkt wird und daß andererseits beim Bruch des Heckteils an die Masse der Bruchstücke gebundene Energie für die weitere Durchschlagsarbeit voll ausnutzbar ist.

Die zur Lösung der gestellten Aufgabe wesentlichen notwendigen Merkmale der Erfindung sind im Patentanspruch 1 genannt. Die Unteransprüche nennen Ausführungsarten der Erfindung.

Durch die Erfindung ist gewährleistet, daß auch bei Brüchen quer zur Heckteillängsachse die Bruchstücke miteinander vereinigt und somit auch weiterhin an der Durchschlagsarbeit beteiligt bleiben.

Die Erfindung wird nachstehend anhand dreier in der Zeichnung dargestellter Ausführungsbeispiele des näheren erläutert.

Es zeigt, jeweils schematisch und unter Verzicht auf erfindungsunwesentliche Einzelheiten sowie im wesentlichen ausschnittweise :
Figur 1 ein erstes Ausführungsbeispiel im längsaxialen Schnitt,
Figur 2 ausschnittweise ein zweites Ausführungsbeispiel für ein Halteelement im seitlichen Aufriß und
Figur 3 ein zweites Ausführungsbeispiel im Schnitt quer zur Längsachse.

Nach Figur 1 weist ein Hauptpenetrator 1 großen Länge/Durchmesser-Verhältnisses und hoher Dichte (beispielsweise durch Verwendung eines Schwermetall-Sinterverbundwerkstoffs) mit einer Umfangsfläche 2 und einander abgewandten Stirnflächen 3 und 4 eine sich entlang einer zentralen Längsachse erstreckende Zentralbohrung 5 auf. In der Zentralbohrung 5 ist ein Halteelement 10 mit einem Draht 10' angeordnet, bei welchem Bereiche 13 und 15 unterschiedlicher Durchmesser einander benachbart sind. Zwischen Umfangsflächen 14 der Bereiche 13 und der Wandfläche 6 besteht Kraftschluß infolge Schrumpfsitzes. Auch jeweilige Enden 11, 12 des Halteelements 10 bildenden Stehbolzen 17 und 18 sind in den Penetrator eingeschrumpft. Ein Übergang 14' zwischen den Bereichen 13 und 15 ist ausgerundet. Die Bereiche 15 sind von Hohlräumen 16 umgeben.

In Figur 2 ist ein Halteelement 10 durch mehrere Drähte 10' gebildet. Die Drähte 10' sind mit Abständen voneinander mit einer Schicht 13' versehen, deren Umfangsbereich 14 zum Kraftschluß mit der Wandfläche 6 der Zentralbohrung 5 vorgesehen ist. Die Drähte 10' künnen verdrillt sein.

In Figur 3 ist ein Halteelement 30 als Seil aus verdrillten Drähten 31 ausgebildet. Zwischen Umfangsflächen 14' der Drähte 31 und der Wandfläche 6 der Bohrung 5 besteht Kraftschluß. Die Kraftschlußzonen erstrecken sich entlang Schraubenbändern, welche Bereiche 16' gegeneinander abgrenzen.

Zum Herstellen des Hauptpenetrators nach der Erfindung wird im Falle beider Ausführungsbeispiele folgendermaßen verfahren :
Der Hauptpenetrator 1 wird erwärmt und der Innendurchmesser der Zentralbohrung 5 vergrößert sich hierbei von einem Ausgangswert dₒ auf dᵢ. Bei den Ausführungsbeispielen nach Figur 1 und 2 wird nun das Halteelement 10 mit einem größten Außendurchmesser D in die Zentralbohrung 5 eingebracht, positioniert und der Hauptpenetrator 1 wieder abgekühlt. Der Außendurchmesser D erfüllt dabei die Bedingung dₒ < D < dₗ, so daß beim Erreichen der Ausgangstemperatur infolge Schrumpfens zwischen den Flächenbereichen 14 und der Wandungsfläche 6 Kraftschluß verwirklicht wird.

Beim Ausführungsbeispiel nach Figur 3 wird nach dem Erwärmen des Hauptpenetrators 1 ein Bündel von Drähten 31 in die Zentralbohrung 5 eingebracht, deren Enden zu beiden Seiten über die nicht dargestellten Stirnflächen des Hauptpenetrators 1 überstehen. Das Drahtbündel füllt den gesamten Bohrungsquerschnitt aus. Beide Enden werden nun auseinander gezogen, die Drähte 31 werden gereckt und gleichzeitig verdrillt. Ein infolge Einschnürung der Drähte 31 verringerter Bündelquerschnitt vergrößert sich durch das Verdrillen. Der Hauptpenetrator 1 wird abgekühlt und das Halteelement 30 dabei eingeschrumpft, so daß es zu dem gegenseitigen Kraftschluß kommt. Sobald der Hauptpenetrator 1 seine Ausgangstemperatur wieder erreicht hat, verbleibt in den Kraftschlußbereichen neben der radial wirkenden Flächenpressung eine dieser überlagerte axiale Spannungskomponente.

Wenn beim Auftreffen auf ein gepanzertes Ziel die Wandung 7 des Hauptpenetrators 1 quer zur Längsachse A bricht, bleiben die Bruchstücke entlang der Längsachse A in Richtung miteinander vereinigt und infolgedessen unter im wesentlichen optimalen Bedingungen an der Durchschlagsarbeit beteiligt. Dabei weist ein Hauptpenetrator nach der Erfindung gegenüber einem solchen mit einer Hülle als Halteelement, beispielsweise aus Stahl, wesentliche Vorteile auf : mit Rücksicht auf ein umfangsseitig erforderliches Gewinde oder dergleichen zum axialen Formschluß mit einem Treibkäfig muß die Hülle eine ausreichende Wandstärke haben, wodurch nachteiligerweise die mittlere Dichte empfindlich beeinträchtigt wird. Demgegenüber wird bei der Anordnung nach der Erfindung ein Halteelement mit einem vergleichsweise wesentlich geringeren Volumen realisiert. Da dieses zudem im Innern des Querschnitts angeordnet ist, ist der Zielwerkstoff immer einem scharfkantigen Rand des dichten Verbundwerkstoffs ausgesetzt.

Wie aus dem Ausführungsbeispiel gemäß Figur 1 erkennbar, kann das Halteelement an wenigstens einem seiner beiden Enden einen Stehbolzen aufweisen, welcher ebenfalls eingeschrumpft ist und mit einem freien Ende, welches ein Gewinde aufweist, über eine betreffende Stirnfläche 3 oder 4 des Hauptpenetrators 1 übersteht. Er kann folglich zum Verbinden eines Vorpenetrators oder der Aufnahme eines heckseitigen Trägers für ein Stabilisierungsleitwerk über das Gewinde 19 bzw. 20 dienen.

Die Schicht 13' (Fig. 2) kann aus duktilem und damit schockabsorbierendem Werkstoff ausreichender Festigkeit bestehen. Es eigenen sich hierfür, beispielsweise, Kupferlegierungen, die außerdem eine ausreichende Reibung mit dem Penetratorwerkstoff unter dem bestehenden gegenseitigen Kraftschluß gewährleisten.

## Patentansprüche

1. Panzerbrechendes Wuchtgeschoß mit mindestens 2 axial hintereinander angeordneten Teilen, bei dem das mit einem Stabilisierungsleitwerk ausgerüstete Heckteil (1) aus zähem Werkstoff hoher Dichte besteht und die Teile durch ein Halteelememt zusammengehalten sind, dadurch gekennzeichnet, daß das den Hauptteil (Hauptpenetrator) bildende Heckteil (1) einen Stumpfstoßbereich (3) mit scharfkantigem Rand zur Verbindung mit dem angrenzenden vorderem Teil aufweist und daß sich das Halteelememt (10, 30) als Drahtelement aus einem Werkstoff größerer Festigkeit und Dehnung als der Werkstoff des Heckteils zentrisch durch eine Zentralbohrung (5) im Heckteil (1) erstreckt und im vorderen und hinteren Bereich (17, 18) sowie auch mit Abstand voneinander im Zwischenbereich (13, 14) mit der Innenwand (6) der Zentralbohrung (5) durch Schrumpfsitz als Abstützung verbunden ist.

2. Geschoß nach Anspruch 1, dadurch gekennzeichnet, daß das Halteelement (10, 30) durch wenigstens einen Draht (10', 31) gebildet ist und in vorgebbaren Bereichen (14, 15) eine die Abstützung vermittelnde Schicht (13') aufweist.

3. Geschoß nach Anspruch 2, dadurch gekennzeichnet, daß die Schicht (13') schockabsorbierende Eigenschaft aufweist.

4. Geschoß nach Anspruch 1, dadurch gekennzeichnet, daß das Halteelement (10, 30) aus mehreren Drähten (10', 31) die verdrillt sind, gebildet ist.

5. Geschoß nach Anspruch 4, dadurch gekennzeichnet, daß der Abstützung eine axiale Zugspannung im Halteelement (10, 30) überlagert ist.

6. Geschoß nach einem der Ansprüche 1 bis 5, dadurch gekennzeichnet daß mindestens ein Ende des Halteelements (10) einen in das Halteelement (10) eingeschrumpften Stehbolzen (11, 12), vorzugsweise mit Gewinde (19, 20), zur Verbindung mit dem angrenzenden Teil, z. B. einem Vorpenetrator oder einem Träger für das Stabilisierungsleitwerk aufweist.

## Claims

1. Projectile having an armour-piercing core, with at least two parts situated in axial succession to one another, wherein the tail part (1) having a stabilizing tail unit comprises tough material of high density, the parts being held together by a securing element, characterized by the fact that the tail part (1) forming the main part (primary penetrator) has a butt joint zone (3) with a sharp- edged border for connection to the adjacent front part, the securing element (10, 30) extending centrally, in the form of a wire element of a material of greater strength and elongation than the material of the tail part, through a central boring (5) in the tail part (1) and being connected in the front and rear zones (17, 18) and in a spaced intermediate zone (13,14) with the internal wall (6) of the central boring (5) by a shrink fit, thus forming a support means.

2. Projectile in accordance with Claim 1, characterized by the fact that the securing element (10, 30) is formed by at least one wire (10', 31) and is provided in preselectable zones (14, 15) with a layer (13') forming the supporting means.

3. Projectile in accordance with Claim 2, characterized by the fact that the layer (13') has shock absorbing properties.

4. Projectile in accordance with Claim 1, characterized by the fact that the securing element (10, 30) is formed by a number of wires (10', 31) twisted together.

5. Projectile in accordance with Claim 4, characterized by the fact that an axial tensile stress is superimposed on the supporting means in the securing element (10, 30).

6. Projectile in accordance with any one of Claims 1 to 5, characterized by the fact that at least one end of the securing element (10) has a stay bolt (11, 12) shrunk into the securing element (10) and preferably having a threading (19, 20) as a means of connection to the adjacent part, such as a pre-penetrator or a carrier for the stabilizing tail unit.

## Revendications

1. Projectile à noyau perforant comportant au moins deux parties disposées axialement l'une derrière l'autre, dans lequel la partie postérieure (1) pourvue d'un empennage de stabilisation est constituée par une matière résistante de forte densité et les parties sont maintenues ensemble par un élément de retenue, caractérisé en ce que la partie postérieure (1) constituant la partie principale (perforateur principal) comporte une zone de raccordement (3) à bord à arête vive pour la liaison avec la partie antérieure contiguë, et en ce que l'élément de retenue (10, 30), sous la forme d'un élément de fil métallique constitué par une matière de plus forte résistance et de plus fort allongement que la matière de la partie arrière, s'étend centralement à travers un alésage central (5) formé dans la partie arrière (1) et est relié dans la zone antérieure (17) et la zone postérieure (18), ainsi qu'à intervalles dans la zone intermédiaire (13,14) avec la paroi intérieure (6) de l'alésage central (5) par ajustement fretté, pour constituer un appui.

2. Projectile selon la revendication 1, caractérisé en ce que l'élément de retenue (10, 30) est constitué par au moins un fil métallique (10', 31) et comporte dans des zones (14, 15) prédétermi- nables, une couche (13') procurant l'appui.

3. Projectile selon la revendication 2, caractérisé en ce que la couche (13') présente une caractéristique d'absorption des chocs.

4. Projectile selon la revendication 1, caractérisé en ce que l'élément de retenue (10, 30) est constitué par plusieurs fils métalliques (10', 31) qui sont torsadés.

5. Projectile selon la revendication 4, caractérisé en ce que dans l'élément de retenue (10, 30) un effort de traction axiale est superposé à l'appui.

6. Projectile selon l'une des revendications 1 à 5, caractérisé en ce qu'une extrémité au moins de l'élément de retenue (10) comporte un goujon fileté (11, 12) inséré par contraction dans l'élément de retenue (10), comportant de préférence un filetage (19, 20), pour assurer la liaison avec la partie contiguë, par exemple un préperfo- rateur ou un support pour l'empennage de stabilisation.
